# EUROPÄISCHE PATENTSCHRIFT

(11) **EP 1 160 030 B1**
(45) Veröffentlichungstag und Bekanntmachung des Hinweises auf die Patenterteilung: **20.12.2006**
(21) Anmeldenummer: 01112233.0
(22) Anmeldetag: 18.05.2001
(51) Int. Cl.: B22D 41/16

(54) **Vergiesseinrichtung für flüssiges Metall**
Device for casting molten metal
Dispoistif pour couler un métal en fusion

(30) Priorität: 30.05.2000 DE 20009599 U
(43) Veröffentlichungstag der Anmeldung: 05.12.2001
(73) Patentinhaber: Hetsch, Walter, 67729 Sippersfeld (DE)
(72) Erfinder: Hetsch, Walter, 67729 Sippersfeld (DE); Schwanke, Walter, 69509 Mörlenbach (DE)
(74) Vertreter: Vièl, Christof

(56) Entgegenhaltungen:
- DE-U- 20 009 599
- FR-A- 1 063 860
- US-A- 5 025 961
- PATENT ABSTRACTS OF JAPAN vol. 1996, no. 06, 28. Juni 1996 (1996-06-28) & JP 08 047753 A (NIPPON STEEL CORP), 20. Februar 1996 (1996-02-20)

## Beschreibung

Die Erfindung betrifft eine Vergießeinrichtung für flüssiges Metall, in deren Boden ein Ausguß zum Entleeren der Vergießeinrichtung vorgesehen ist, dessen Öffnung durch eine in vertikaler Richtung bewegliche Tauchglocke verschließbar ist.

Derartige Vergießeinrichtungen werden beispielsweise in Gießereien verwendet, um flüssiges Metall (wie Eisen, Stahl, Aluminium, Grauguß, Sphäroguß, Graphitguß, usw.) z.B. in Gießkästen zu gießen. In aller Regel ist im Boden ein Ausguß aus Feuerfestmaterial eingelassen, der bündig mit dem Boden der Vergießeinrichtung abschließt. Der Ausguß wird durch einen stabförmigen Stopfen verschlossen, dessen in der Regel abgerundetes Ende die Öffnung des Ausgusses verschließt und der für den Gießvorgang angehoben werden kann, wodurch die Öffnung freigegeben wird. Hierbei ergibt sich das Problem, daß, wenn der Gießvorgang nicht rechtzeitig beendet wird, die auf dem flüssigen Metall aufschwimmende Schlacke am Ende des Gießvorganges aus der Vergießeinrichtung austritt und die jeweiligen Chargen verunreinigt. Wird andererseits der Gießvorgang zu früh abgebrochen, verbleibt Metall ungenutzt in der Vergießeinrichtung, was ebenfalls von Nachteil ist.

Aufgabe der Erfindung ist es somit, sicherzustellen, daß praktisch das gesamte in der Vergießeinrichtung befindliche Metall vergossen werden kann, ohne daß die Gefahr eines Vergießens von Schlacke besteht.

Diese Aufgabe wird erfindungsgemäß durch die Merkmale des Anspruchs 1 gelöst.

Da die leichtere Schlacke auf dem Metall aufschwimmt, tritt bei angehobener Tauchglocke, also bei geöffnetem Ausguß das Metall von unten in die Aussparung der Tauchglocke ein und verläßt die Vergießeinrichtung durch die Öffnung. Die Tauchglocke hält die Schlacke zurück, bis kein Metall mehr in der Vergießeinrichtung enthalten ist und die Schlacke am Boden der Vergießeinrichtung angelangt ist. Die um die Öffnung des Ausgusses angeordnete Öffnung verhindert dann das Austreten der Schlacke.

Eine Ausbildung der Erfindung besteht darin, daß die Erhebung bzw. die Aussparung im wesentlichen halbkreisförmig ausgebildet ist.

Eine andere Ausbildung besteht darin, daß die Erhebung bzw. die Aussparung im wesentlichen konisch ausgebildet ist.

Im Rahmen der Erfindung liegt auch, daß der Durchmesser der Tauchglocke in ihrem unteren Bereich zu dem unteren Ende hin zunimmt.

Die Vorteile der Erfindung bestehen im wesentlichen darin, daß ein schlackenfreieres Gießen möglich wird, was aufgrund der dadurch erzielbaren geringeren Menge an Einschlüssen im gegossenen Metall eine Qualitätssteigerung bedeutet. Weiterhin sind auf diese Weise längere Gießzeiten möglich, da das in der Vergießeinrichtung enthaltene Metall praktisch vollständig entleert werden kann.

Im folgenden wird ein Ausführungsbeispiel der Erfindung anhand einer Zeichnung erläutert.

Es zeigt
- Fig. 1: eine geschnittene Darstellung einer erfindungsgemäßen Vergießeinrichtung.

Wie in Fig. 1 dargestellt, besteht die erfindungsgemäße Vergießeinrichtung aus einem Behälter, in dessen Boden 1 ein Ausguß 2 angeordnet ist. Dieser Ausguß 2 weist eine Öffnung 3 auf, durch die die Vergießeinrichtung entleert wird. Um die Öffnung 3 herum ist eine Erhebung 4 angeordnet, so daß die Öffnung 3 oberhalb des Bodens 1 der Vergießeinrichtung angeordnet ist. Die Erhebung 4 kann, statt wie hier halbkugelförmig zu sein, beliebige andere Formen aufweisen, z.B. konisch ausgebildet sein. Durch diese Erhebung 4 wird verhindert, daß am Ende des Gießvorganges die auf dem Metall aufschwimmende Schlacke aus der Vergießeinrichtung austritt.

Die die Öffnung verschließende Tauchglocke 5 weist an ihrer Unterseite 6, die der Öffnung 3 zugewandt ist, eine Aussparung 7 auf, deren Form der der Erhebung 4 entspricht, so daß die Tauchglocke 5, wenn sie auf der Erhebung 4 aufsitzt, die Öffnung 3 formschlüssig verschließt. Das Metall tritt also bei geöffneter Tauchglocke 5 in den Spalt zwischen Ausguß 2 und Tauchglocke 5 ein, läuft nach oben zu der Öffnung 3 und verläßt durch diese die Vergießeinrichtung. Die Schlacke wird hierbei durch die Form der Tauchglocke 5 und der Erhebung 4 am Austreten aus der Vergießeinrichtung gehindert, wobei die Höhe der Erhebung 4 und die Aussparung 7 der Tauchglocke 5 den jeweiligen Verhältnissen angepaßt werden können.

Wie dargestellt, kann der untere Bereich 8 der Tauchglocke 5 einen zum freien Ende der Tauchglocke 5 hin zunehmenden Durchmesser aufweisen. Weiterhin sind Vorsprünge 9 vorgesehen sein, um am Ende des Gießvorganges das Eintreten der Schlacke in die Öffnung 3 zu verhindern.

## Patentansprüche

1. Vergießeinrichtung für flüssiges Metall,
in deren Boden ein Ausguss zum Entleeren der Vergießeinrichtung vorgesehen ist,
dessen Öffnung durch eine in vertikaler Richtung bewegliche Tauchglocke verschließbar ist,
wobei der Ausguss (2) um seine dem Innenbereich der Vergießeinrichtung zugewandte Öffnung (3) eine Erhebung (4) aufweist, so dass die Öffnung (3) oberhalb des Bodens (1) der Vergießeinrichtung angeordnet ist und dass die Tauchglocke (5) an ihrer Unterseite (6) eine der Erhebung (4) entsprechende Aussparung (7) aufweist, so dass der Ausguss (2) durch die Tauchglocke (5) formschlüssig verschließbar ist,
**dadurch gekennzeichnet,**
**dass** die Tauchglocke (5) radiale Vorsprünge (9) zum Abhalten von Schlacke aufweist.

2. Vergießeinrichtung gemäß Anspruch 1,
**dadurch gekennzeichnet, dass** die Erhebung (4) bzw. die Aussparung (7) im Wesentlichen halbkugelförmig ausgebildet ist.

3. Vergießeinrichtung gemäß Anspruch 1,
**dadurch gekennzeichnet, dass** die Erhebung (4) bzw. die Aussparung (7) im Wesentlichen konisch ausgebildet ist.

4. Vergießeinrichtung gemäß Anspruch 1,
**dadurch gekennzeichnet, dass** der Durchmesser der Tauchglocke (5) in ihrem unteren Bereich (8) zu dem unteren Ende hin zunimmt.

## Claims

1. Casting equipment for liquid metal in the bottom of which a sink is provided for emptying the casting equipment, the opening of which being closable by a vertically movable immersion bell, the sink (2) having an elevation (4) turned to the inner area of the casting equipment (3) around its opening so that the opening is placed (3) above the bottom (1) of the casting equipment and that the immersion bell (5) has on its underside (6) a hollow area (7) corresponding to the elevation (4) so that the sink is closable by means of corresponding shapes with the immersion bell (5), **characterised in that** the immersion bell (5) presents radial projections (9) for retaining slag.

2. Casting equipment corresponding to claim 1, **characterized in that** that the elevation (4), respectively the hollow area (7) is of essentially half-spherical shape.

3. Casting equipment corresponding to claim 1, **characterized in that** the elevation (4), respectively the hollow area (7) is of essentially conical shape.

4. Casting equipment corresponding to claim 1, **characterized in that** the diameter of the immersion bell (5) increases in its lower part (8) towards its lower end.

## Revendications

1. Dispositif de coulée pour un métal en fusion dans le fond duquel il est prévu une busette de coulée pour vider le dispositif de coulée, l'ouverture de celle-ci pouvant être fermée par une cloche d'immersion mobile en direction verticale, la busette de coulée (2) présentant une bosse (4) autour de son ouverture (3) dirigée vers la zone intérieure du dispositif de coulée de sorte que l'ouverture (3) se situe au-dessus du fond (1) du dispositif de coulée, et la cloche d'immersion (5) présentant sur sa face inférieure (6) un évidement (7) correspondant à la bosse (4) de sorte que la busette de coulée (2) peut être fermée par emboîtement de formes par la cloche d'immersion (5), **caractérisé en ce que** la cloche d'immersion (5) présente des saillies radiales (9) pour retenir des scories.

2. Dispositif de coulée selon la revendication 1, **caractérisé en ce que** la bosse (4) et l'évidement (7) respectivement ont une forme essentiellement semi-sphérique.

3. Dispositif de coulée selon la revendication 1, **caractérisé en ce que** la bosse (4) et l'évidement (7) respectivement ont une forme essentiellement conique.

4. Dispositif de coulée selon la revendication 1, **caractérisé en ce que** le diamètre de la cloche d'immersion (5) dans sa partie inférieure (8) augmente en direction de son extrémité inférieure.
